# EUROPÄISCHE PATENTSCHRIFT

(11) **EP 0 721 203 B1**
(45) Veröffentlichungstag und Bekanntmachung des Hinweises auf die Patenterteilung: **20.03.2002**
(21) Anmeldenummer: 95119040.4
(22) Anmeldetag: 04.12.1995
(51) Int. Cl.: H01J 61/30, H01J 61/36, H01J 61/12

(54) **Entladungslampe**
Discharge lamp
Lampe à décharge

(30) Priorität: 04.01.1995 DE 19500075
(43) Veröffentlichungstag der Anmeldung: 10.07.1996
(73) Patentinhaber: Patent-Treuhand-Gesellschaft für elektrische Glühlampen mbH, 81543 München (DE)
(72) Erfinder: Gassner, Günter, D-37434 Gieboldehausen (DE); Wolf, Jürgen, D-37073 Göttingen (DE); Rein, Karl, D-59557 Lippstadt (DE)

(56) Entgegenhaltungen:
- EP-A- 0 521 553
- WO-A-94/27312
- CH-A- 151 071
- DE-A- 1 489 596
- FR-A- 1 143 786
- FR-A- 2 423 715
- FR-A- 2 587 836
- NL-C- 21 507
- US-A- 3 026 436
- US-A- 4 297 617
- US-A- 4 764 707

## Beschreibung

Die Erfindung betrifft eine Entladungslampe, insbesondere eine Glimmlampe, gemäß dem Oberbegriff des Anspruchs 1.

Unter der Bezeichnung Entladungslampen sind hier Lampen zu verstehen, die eine Glimmentladung mit Kaltkathode, wie sie beispielsweise in Glimmlampen zum Einsatz kommt, oder eine "glimmentladungsähnliche Entladung" zur Erzeugung von elektromagnetischen Wellen - insbesondere im sichtbaren Bereich des Spektrums, ggf. auch zusätzlich oder überwiegend im UV-Bereich- nutzen. Hauptanwendungsgebiete sind die Hilfsbeleuchtung, z.B. für LCD-Displays sowie die Signal- und Anzeigenbeleuchtung einerseits bzw. photochemische Verfahren, wie z.B. das Härten von Lacken andererseits.

Die Bezeichnung "glimmentladungsähnliche Entladung" umfaßt sowohl mittels repetitiv impulsartigen Gleichspannungen als auch mittels Wechselspannungen, insbesondere im Hochfrequenz- oder Mikrowellenbereich erzeugte volumenartige Entladungen. Bogenentladungen sind hingegen aufgrund der damit verbundenen starken Wärmeentwicklung für die erfindungsgemäße Lampe ungeeignet.

Je nach vorgesehener Betriebsweise der Lampe sind die folgenden Strukturen für die Einkopplung der elektrischen Leistung gebräuchlich. Zunächst können die Lampen in eine erste Klasse mit Elektroden und in eine zweite Klasse ohne Elektroden unterschieden werden. Die erste Klasse umfaßt Lampen deren Elektroden sowohl innerhalb als auch außerhalb des Entladungsgefäßes angeordnet sind - im folgenden der Einfachheit wegen als "interne Elektroden" bzw. "externe Elektroden" bezeichnet - sowie Lampen mit einer Kombination beider Elektrodentypen. Befindet sich ein Dielektrikum zwischen Elektrode und Entladung, so bezeichnet man diese Art auch als "dielektrische Elektroden". Sie umfaßt somit sowohl externe Elektroden als auch interne Elektroden, die von der Entladung durch eine zusätzliche dielektrische Schicht, beispielsweise durch eine Glasumhüllung getrennt sind.

Während die elektrische Energie bei dielektrischen Elektroden im wesentlichen kapazitiv in die Entladung eingekoppelt wird, erfolgt die elektrodenlose Einkopplung induktiv mittels Spule oder elektromagnetisch, z.B. mittels Wellenleiter oder Hohlraumresonator.

Das Entladungsgefäß dieser Art von Lampen besteht bisher aus Glas, z.B. Quarz- oder Bleiglas. Nachteilig bei dieser Lösung ist die Einschränkung der Formgestaltung des Entladungsgefäßes bzw. der unzureichend automatisierbaren Herstellung solcher Gefäße.

Der Erfindung liegt die Aufgabe zugrunde, die genannten Nachteile zu beseitigen und eine Entladungslampe anzugeben, die eine nahezu beliebige Formgebung und eine gut automatisierbare Fertigung erlaubt.

Diese Aufgabe wird erfindungsgemäß durch die kennzeichnenden Merkmale des Anspruchs 1 gelöst. Weitere vorteilhafte Ausführungen der Erfindung sind in den Unteransprüchen erläutert.

Der Grundgedanke besteht darin, das Entladungsgefäß entweder vollständig oder mindestens teilweise aus einem für die Nutzstrahlung, d.h. sichtbares Licht und/oder UV-Strahlung transparenten Kunststoffmaterial zu fertigen. Als Kunststoffmaterial ist dabei ein Material zu verstehen, das eine oder mehrere Kunststoffkomponenten und ggf. weitere Materialkomponenten, z.B. Leuchtstoffe enthält. Ausdrücklich eingeschlossen sind auch Verbundwerkstoffe und Laminate.

Ein großer Vorteil ist die Möglichkeit, an sich bekannte und gut automatisierbare Techniken der Kunststoffverarbeitung wie beispielsweise Spritzen und Extrudieren für die Herstellung von Entladungsgefäßen verwenden zu können. Auf diese Weise erschließt sich erstmals für die Serienfertigung eine Vielzahl unterschiedlichster Entladungsgefäßformen. Weitere Vorteile sind das geringere Gewicht im Vergleich zu Glas und ggf. die Einsparung von Arbeitsschritten, wie z.B. dem Beschlämmen des Entladungsgefäßes mit einem Leuchtstoffgemisch und anschließendem Tempern. Außerdem können die Stromzuführungen eingeklebt statt eingeschmolzen werden.

Zwar ist aus der US-PS 4 764 707 eine Lampe mit Kunststoffkolben bekannt. Allerdings handelt es sich dabei um eine Glühlampe. Die mit der im Betrieb zwischen 2000°C und 3000°C heißen Glühwendel verbundenen Stromzuführungen sind in einen konventionellen mit einem Schraubsockel versehenen Lampenfuß gasdicht eingeschmolzen. Nur die viel kältere Sockelhülse ist mit dem Kunststoffkolben unmittelbar in Kontakt.

Außerdem ist in der DE-A-1489596 eine Leuchtstofflampe mit einem Entladungsgefäß aus offenbart. Diese Lampe weist zwei transparentem Thermoplast (z.B. Polyäthylen) Glühkathoden auf. Die mit den beiden Glühkathoden verbundenen Stromzuführungen sind mit Anschlußstiften verbunden, welche nach außen geführt sind.

Vor diesem Hintergrund ist eine Variante der erfindungsgemäßen Lampe gezielt mit Kaltkathoden ausgestattet. Damit wird vorteilhaft eine direkte Einschmelzung der Stromzuführungen in das Kunststoff-Lampengefäß ermöglicht.

Die FR-A-2587836 zeigt zwar eine Leuchtstofflampe mit Kaltkathoden und einem Entladungsgefäß aus PMMA (Polymethylenmethacrylat) oder/und PC (Polycarbonat).

Die vorliegende Erfindung sieht vor, für das Kunststoffmaterial gezielt ein transparentes Thermoplast zu verwendet, das bei den auftretenden Temperaturen, insbesondere bis mindestens 90°C formbeständig ist. Weitere Merkmale eines geeigneten Thermoplasts sind eine geringe Gasdurchlässigkeit - z.B. eine Permeationskonstante für Wasserstoff von mindestens 20- sowie eine hohe Dichtheit gegen Ausgasen der Kunststoffbestandteile bei Betriebstemperatur, um die gewünschten entladungsphysikalischen Eigenschaften der Gasfüllung während einer akzeptablen Lampenlebensdauer zu erhalten.

Beim gegenwärtigen Stand der Entwicklung hat sich Polyethylennaphthalat (PEN) als geeignet erwiesen.

Zur Verbesserung der lampenrelevanten Eigenschaften, wie der mechanischen und thermischen Stabilität sowie der Gasdichtheit kann es, insbesondere bei hohen Lampenleistungen vorteilhaft sein, das Entladungsgefäß als Materialverbund bzw. Kunststofflaminat zu realisieren. Im Falle der Verwendung interner Elektroden können beispielsweise die mit den Stromzuführungen unmittelbar in Kontakt stehenden Gefäßteile aus Glas bestehen. Ebenso kann es vorteilhaft sein die Stromzuführung selbst, mindestens im Bereich der Durchführung durch das Kunststoff-Entladungsgefäß mit einer Glas- oder Emailleschicht zu ummanteln. Diese Schicht zwischen Stromzuführung und umgebendem Gefäßmaterial dient erstens der Anpassung der Ausdehnungskoeffizienten von Stromzuführung und Entladungsgefäß und zweitens als thermische Isolation zwischen beiden. Der Vorteil dieser Maßnahme ist eine verbesserte Dichtheit der Stromdurchführung, auch im Langzeitbetrieb.

Der Vorteil der Kunststofflaminat-Konzeption ist, daß die einzelnen Schichten auf spezielle Aufgaben hin - wie hohe Gasdichtheit, Temperaturbeständigkeit, mechanische Festigkeit usw. - optimiert werden können. Dazu wird von den am Markt erhältlichen Kunststoffen vorzugsweise für jede Einzelschicht gezielt der jeweils am besten geeignete gewählt. Die mit der ionisierbaren Füllung unmittelbar in Kontakt stehende innerste Schicht besteht bevorzugt aus einem Kunststoff mit hoher Temperaturbeständigkeit und Gasdichtheit. Die äußerste Schicht besteht hingegen bevorzugt aus einem Kunststoff mit hoher mechanischer Festigkeit.

Eine weitere Möglichkeit besteht darin, eine Matrix, z.B. aus Glasfasern, mit einem Kunststoffmaterial zu tränken.

Darüber hinaus können dem Kunststoffmaterial Farb- oder Leuchtstoffe zugesetzt sein, um ein Teil des Spektrums der von der Entladung erzeugten Fluoreszenzstrahlung auszufiltern bzw. zu längeren Wellenlängen hin zu konvertieren.

Das Entladungsgefäß umfaßt eine ionisierbare Füllung, die während des Lampenbetriebs der Erzeugung von Fluoreszenzstrahlung dient. Ein wesentlicher Aspekt bei der gezielten Verwendung der eingangs erwähnten Entladungstypen für den Betrieb der erfindungsgemäßen Lampe ist die hohe Effizienz der Nutzstrahlungserzeugung. Dadurch entsteht relativ wenig Verlustwärme und folglich ist auch die Erwärmung des Kunststoff-Entladungsgefäßes gering. Außerdem können diverse angestrebte Gefäßformen, insbesondere rohr- und flächenartige Formen mit den genannten volumenartigen Entladungen prinzipiell wesentlich gleichförmiger ausgefüllt werden, als mit punkt- oder linienartigen Bogenentladungen.

Die spektrale Zusammensetzung der Nutzstrahlung ist durch eine gezielte Wahl der Füllungsbestandteile beeinflußbar. Zu diesem Zweck enthält die Füllung ein oder mehrere Edelgase, z.B. Neon (rötliches Fluoreszenzleuchten), Krypton (grünliches Fluoreszenzleuchten) oder Xenon (bläuliches Fluoreszenzleuchten). Durch den Zusatz von Quecksilber (Hg) wird effizient UV-Strahlung erzeugt. Diese kann, wie aus der Leuchtstoff-Lampentechnik bekannt, mittels Leuchtstoff in Strahlung längerer Wellenlänge konvertiert werden. Durch Leuchtstoffgemische kann insbesondere auch weißes Licht erzeugt werden. Außerdem kann die Füllung weitere Bestandteile enthalten, insbesondere auch Halogene, z.B. Brom (Br), Chlor (Cl) und Fluor (F). Während des Betriebs der Lampe werden in diesem Fall unter anderem Edelgashalogenide mit charakteristischen Emissionsbanden gebildet. Bei halogenhaltigen oder sonstigen aggressiven Füllungen werden vorteilhaft dielektrische Elektroden oder elektrodenlose Einkoppelstrukturen verwendet.

Der geeignete Gesamtfülldruck hängt unter anderem von der Betriebsweise der Lampe ab. Er liegt typisch im Bereich zwischen ca. 5 hPa und 500 hPa.

In einer Ausführungsform besteht das Entladungsgefäß im wesentlichen aus einem beidseitig verschlossenen Entladungsrohr aus Kunststoff. Der Querschnitt des Entladungsrohres ist nahezu beliebig, z.B. kreisförmig, drei- oder vieleckig. Der Vorteil ist die einfache und präzise Herstellbarkeit solcher Rohre - auch in großen Stückzahlen - mittels Profilspritz- oder Extrudertechnik. Außerdem zeichnen sich Rohre mit kreisförmigem sowie vielekkigem, insbesondere sechseckigem Querschnitt durch eine gute mechanische Stabilität aus. Die das Entladungsrohr verschließenden Endbereiche sind entweder aus dem Rohr selbst gefertigt, z.B. durch Verjüngung der Rohrenden oder sie bestehen aus separaten Endstücken, die mit den Rohrenden dichtend verbunden sind. Die Endstücke weisen z.B. die Form einer Scheibe auf, deren Umrandung bevorzugt jener des Rohrquerschnitts entspricht. Die Scheiben sind mit den Endflächen stumpf verbunden. Alternativ sind die Endstücke als Verschlußkappen oder Pfropfen ausgeführt, die mit einem Teil der Außen- bzw. Innenwandung der Rohrenden überlappend verbunden sind. Die Endstücke bestehen entweder ebenfalls aus Kunststoff oder einem anderen Material, z.B. Glas.

In einer Variante weist das Entladungsrohr einen kreisförmigen Querschnitt auf und ist an seinen Enden mit je einer Perle verschlossen. Die dem Innenraum des Entladungsgefäßes abgewandten kugelförmigen Oberflächenhälften der Perlen sind zumindest teilweise von den Enden des Entladungsrohres ummantelt.

In einer Variante mit internen Elektroden sind innerhalb des Entladungsgefäßes zwei einander gegenüberstehende, je mit einer Stromzuführung verbundene Elektroden angeordnet. Die Stromzuführungen sind ein- oder beidseitig aus dem Entladungsrohr heraus durch das bzw. die Endbereiche hindurch gasdicht nach außen geführt.

In einer weiteren Ausführungsform besteht das Entladungsgefäß aus einem quaderförmigen Gefäß aus Kunststoffmaterial, das durch Seitenflächen und zwei Deckflächen begrenzt ist. Das Gefäß kann auch aus zwei oder mehren miteinander gasdicht verbundenen Gefäßteilen bestehen. Ein Vorteil dieser Ausführungsform ist die einfache Herstellung des Gefäßes bzw. der Gefäßteile mittels Formspritzen. Die Elektroden sind innerhalb des Gefäßes einander gegenüberstehend angeordnet. Sie erstrecken sich entlang zweier einander parallel gegenüberstehender Seitenflächen, beispielsweise in Form von Metallstiften. In einer dielektrischen Variante sind die Elektroden außerhalb auf den Seitenflächen angeordnet, z.B. in Form von Metallstreifen oder dünner elektrisch leitender Schichten.

Zur Verstärkung der Gefäßwandung kann es je nach Formgebung, insbesondere bei Kuppel- oder Quaderformen vorteilhaft sein, das Entladungsgefäß zusätzlich mit rippenartigen Streben zu versehen.

Statt mit internen Elektroden können die vorgenannten Entladungsgefäße auch mit externen Elektroden ausgestaltet sein. Der Vorteil ist, daß Stromdurchführungen und damit potentielle Leckstellen entfallen. Nachteilig allerdings ist, daß zum Betrieb spezielle Vorschaltgeräte erforderlich sind. Außerdem muß - insbesondere bei hochfrequenten Spannungen - durch die Wahl geeigneter Kunststoffmaterialen verhindert werden, daß das elektrische Feld zu stark an dieses Kunststoffmaterial ankoppelt. Andernfalls wird ein unerwünscht hoher Anteil der elektrischen Leistung in der Gefäßwandung deponiert und heizt diese direkt auf unzulässig hohe Temperaturen auf. Mit einem Verlustfaktor (tan δ bei 1 MHz) im Bereich zwischen ca. 2·10⁻⁴ und 4·10⁻⁴ heizen sich PE-Kunststoffe weniger auf als manche Gläser (5·10⁻⁴ bis 1·10⁻²). PVC-Stoffe (tan bei 1 MHz ca. 6·10⁻³ bis 1·10⁻¹) sind hingegen weniger gut geeignet.

In einer elektrodenlosen Ausführung, insbesondere für den Betrieb mittels Mikrowelle, weist die Lampe eine dünne folienartige Struktur aus Kunststoffmaterial auf, in die gasgefüllte Blasen eingelagert sind. Die Blasen dienen dabei als einzelne Teilentladungsgefäße. Die Struktur besteht z.B. aus zwei Kunststoffolien, die innerhalb einer aus dem Füllgas bestehenden Atmosphäre zusammengefügt wurden.

Die Erfindung wird im folgenden anhand einiger Ausführungsbeispiele näher erläutert. Es zeigen
- Figur 1: einen Längsschnitt durch eine rohrförmige Lampe mit beidseitiger Stromzuführung,
- Figur 2: einen Längsschnitt durch eine quaderförmige Lampe mit einseitiger Stromzuführung.

In Figur 1 ist der Längsschnitt einer rohrförmigen Lampe 1 mit beidseitiger Stromzuführung schematisch dargestellt. Sie ist für den Betrieb an einem elektronischen Vorschaltgerät konzipiert. Ihr Hauptanwendungsgebiet ist die allgemeine Hilfs- und Hintergrundbeleuchtung.

Die Lampe 1 besteht aus einem im wesentlichen zylindrischen Entladungsgefäß 2 mit kreisförmigem Querschnitt, das an seinen beiden Enden 3,4 verjüngt ist, zwei Elektroden 5,6, die im Bereich der beiden Enden 3,4 des Entladungsgefäßes 2 und kollinear zu dessen Rotationsachse R angeordnet sind sowie zwei Stromzuführungen 7,8, die mit den beiden Elektroden 5,6 verbunden und durch die Enden 3,4 hindurch gasdicht nach außen geführt sind. Im Innern des Entladungsgefäßes 2 befindet sich Xenon als Füllgas mit einem Fülldruck von ca. 66 hPa.

Das Entladungsgefäß 2 besteht aus Polyethylennaphthalat (PEN), das als Beimischung einen 14 %-igen Gewichtsanteil eines Dreibandenleuchtstoffs 9 enthält. Der Dreibandenleuchtstoff 9 besteht seinerseits zu 23 % aus der Rotkomponente Yttriumoxid, aktiviert mit dreiwertigem Europium (Y₂O₃: Eu), zu 63 % aus der Grünkomponente Yttrium-Scandium-Silikat, aktiviert mit dreiwertigem Terbium ([Y,Sc]₂SiO₅: Tb) sowie zu 14 % aus der Blaukomponente Barium-Magnesium-Aluminat, aktiviert mit zweiwertigem Europium (BaMgAl₁₀O₁₇: Eu). Die Wandstärke, der größte äußere Durchmesser und die Länge des Gefäßes betragen 0,5 mm, 4 mm bzw. 80 mm.

Die Elektroden 5,6 weisen eine becherartige Gestalt auf. Ihre Innenwandungen 10,11 sind nickelbeschichtet und weisen parabelförmige Konturen auf. Im Bereich der Becherböden 12,13 gehen die Elektroden jeweils direkt in die entsprechenden Stromzuführungen 7,8 aus 0,4 mm starkem Kupfermanteldraht über. Die Elektroden 5,6 und die Stromzuführungen 7,8 sind teilweise mit je 0,1 mm dicken Weichglasschichten 18,19 ummantelt. Diese Schichten 18,19 erstrecken sich von den Becherkanten 14,15 der Elektroden 5,6 entlang der Stromzuführungen 7,8, durch die Wand des Entladungsgefäßes 2 jeweils hindurch und schließen mit den Außenwandungen 16,17 der Gefäßenden 3,4 ab. Außerhalb des Entladungsgefäßes 2 sind die Stromzuführungen 7,8 in an sich bekannter Weise mit Anschlüssen (nicht dargestellt) verbunden, z.B. mittels beidseitiger Stecksockel.

Figur 2 zeigt den Längsschnitt einer quaderförmigen Lampe 20 mit einseitiger Stromzuführung in schematischer Darstellung. Sie kann über einen Vorwiderstand an 230 V Netzspannung betrieben werden und ist für den Ersatz konventioneller Glimmlampen konzipiert.

Die Lampe 20 besteht aus einem zylinderförmigen Entladungsgefäß 21 mit quadratischem Querschnitt, zwei stiftförmigen Elektroden 22,23, die im Zentrum des Entladungsgefäßes 21 und parallel zu dessen Längskanten angeordnet sind sowie zwei Stromzuführungen 24,25, die mit den beiden Elektroden 22,23 verbunden und durch die Grundfläche 26 des zylinderförmigen Entladungsgefäßes 21 hindurch gasdicht nach außen geführt sind. Im Innern des Entladungsgefäßes befindet sich eine Gasmischung aus 99,95 % Neon und 0,05 % Krypton mit einem Gesamtfülldruck von ca. 93 hPa.

Das aus PEN bestehende Entladungsgefäß 21 hat die Kantenlängen 10 mm x 10 mm x 20 mm und eine Wandstärke von 1 mm.

Die stiftartigen Elektroden 22,23 haben eine Länge von 3 mm, einen Durchmesser von 1 mm und sind im Abstand von ca. 1,5 mm zueinander angeordnet. Die Stromzuführungen 24,25 aus 0,4 mm starkem Kupfermanteldraht sind im gegenseitigen Abstand von 5 mm aus der Grundfläche 26 des zylinderförmigen Entladungsgefäßes 21 nach außen geführt. Im Durchführungsbereich sind die Stromzuführungen 24,25 je mit einer 0,1 mm dicken Weichglasschicht 27,28 ummantelt. Außerhalb des Entladungsgefäßes 21 sind die Stromzuführungen 24,25 in an sich bekannter Weise mit Anschlüssen (nicht dargestellt) verbunden, z.B. mittels Steck- oder Schraubsockel.

Die Erfindung ist nicht auf die angegebenen Ausführungsbeispiele beschränkt. Insbesondere können einzelne Merkmale unterschiedlicher Ausführungsbeispiele auch miteinander kombiniert werden.

## Patentansprüche

1. Entladungslampe (1; 20), insbesondere Glimmlampe (20), mit einem eine ionisierbare Füllung enthaltenden Entladungsgefäß (2; 21), wobei das Entladungsgefäß (2; 21) entweder vollständig oder mindestens teilweise aus einem transparenten Kunststoffmaterial besteht, **dadurch gekennzeichnet, daß** das Kunststoffmaterial aus Polyethylennaphthalat (PEN) besteht.

2. Entladungslampe nach Anspruch 1, **dadurch gekennzeichnet, daß** das Kunststoffmaterial Bestandteil eines Laminats ist.

3. Entladungslampe nach Anspruch 1, **dadurch gekennzeichnet, daß** das Entladungsgefäß zur Verstärkung der Gefäßwandung rippenartige Streben aufweist.

4. Entladungslampe nach Anspruch 1, **dadurch gekennzeichnet, daß** mindestens eine Elektrode außerhalb des Entladungsgefäßes angeordnet ist.

5. Entladungslampe nach Anspruch 1, **dadurch gekennzeichnet, daß** das Kunststoffmaterial als eine dünne folienartige Struktur ausgestaltet ist, in die gasgefüllte Blasen eingelagert sind, welche als einzelne Teilentladungsgefäße dienen.

6. Entladungslampe nach Anspruch 1, **dadurch gekennzeichnet, daß** die Lampe (1) zusätzlich einen Leuchtstoff oder ein Leuchtstoffgemisch (9) umfaßt.

7. Entladungslampe nach Anspruch 6, **dadurch gekennzeichnet, daß** der Leuchtstoff bzw. das Leuchtstoffgemisch (9) dem Kunststoffmaterial des Entladungsgefäßes (2) zugemischt ist.

8. Entladungslampe nach Anspruch 6, **dadurch gekennzeichnet, daß** der Leuchtstoff bzw. das Leuchtstoffgemisch auf der Innen- oder Außenwandung des Entladungsgefäßes aufgebracht ist.

## Claims

1. Discharge lamp (1; 20), in particular a glowdischarge lamp (20), with a discharge vessel (2; 21) containing an ionizable filling, the discharge vessel (2; 21) being composed either completely or at least partially of a transparent plastics material, **characterized in that** the plastics material consists of polyethylene naphthalate (PEN).

2. Discharge lamp according to Claim 1, **characterized in that** the plastics material is a constituent part of a laminate.

3. Discharge lamp according to Claim 1, **characterized in that** the discharge vessel has rib-like struts for reinforcing the vessel wall.

4. Discharge lamp according to Claim 1, **characterized in that** at least one electrode is arranged outside the discharge vessel.

5. Discharge lamp according to Claim 1, **characterized in that** the plastics material is designed as a thin film-like structure in which gas-filled bubbles serving as individual partial discharge vessels are incorporated.

6. Discharge lamp according to Claim 1, **characterized in that** the lamp (1) additionally comprises a fluorescent material or a fluorescent material mixture (9).

7. Discharge lamp according to Claim 6, **characterized in that** the fluorescent material or the fluorescent material mixture (9) is admixed with the plastics material of the discharge vessel (2).

8. Discharge vessel according to Claim 6, **characterized in that** the fluorescent material or the fluorescent material mixture is applied to the inner or outer wall of the discharge vessel.

## Revendications

1. Lampe (1; 20) à décharge, notamment lampe (20) à lueur, comportant une enceinte (2 ; 21) de décharge contenant une atmosphère ionisable, l'enceinte (2 ; 21) de décharge étant constituée totalement ou au moins partiellement d'une matière plastique transparente, **caractérisée en ce que** la matière plastique est du poly(naphtalate d'éthylène) (PEN).

2. Lampe à décharge suivant la revendication 1, **caractérisée en ce que** la matière plastique fait partie d'un stratifié.

3. Lampe à décharge suivant la revendication 1, **caractérisée en ce que** l'enceinte de décharge comporte des entretoises en forme de nervures pour renforcer la paroi de l'enceinte.

4. Lampe à décharge suivant la revendication 1, **caractérisée en ce que** au moins une électrode est montée à l'extérieur de l'enceinte de décharge.

5. Lampe à décharge suivant la revendication 1, **caractérisée en ce que** la matière plastique est conformée en structure mince du genre d'un ruban dans laquelle sont ménagées des bulles remplies de gaz qui servent d'enceintes de décharge individuelles partielles.

6. Lampe à décharge suivant la revendication 1, **caractérisée en ce que** la lampe (1) comprend de plus une substance luminescente ou un mélange (9) de substances luminescentes.

7. Lampe à décharge suivant la revendication 6, **caractérisée en ce que** la substance luminescente ou le mélange (9) de substances luminescentes est mélangé à la matière plastique de l'enceinte (2) de décharge.

8. Lampe à décharge suivant la revendication 6, **caractérisée en ce que** la substance luminescente ou le mélange de substances luminescentes est déposé sur la paroi inférieure ou extérieure de l'enceinte de décharge.
